# EUROPÄISCHE PATENTSCHRIFT

(11) **EP 1 130 338 B1**
(45) Veröffentlichungstag und Bekanntmachung des Hinweises auf die Patenterteilung: **17.05.2006**
(21) Anmeldenummer: 01104997.0
(22) Anmeldetag: 01.03.2001
(51) Int. Cl.: F24H 9/02

(54) **Heizungsanordnung mit einem Einbaukasten für einen Wärmetauscher**
Heater with an embedded housing for a heat exchanger
Appareil de chauffage avec boîte encastrée pour un échangeur de chaleur

(30) Priorität: 02.03.2000 DE 10010085
(43) Veröffentlichungstag der Anmeldung: 05.09.2001
(73) Patentinhaber: Truma Gerätetechnik GmbH & Co., 85640 Putzbrunn (DE)
(72) Erfinder: Jäger, Markus, 85640 Putzbrunn (DE)
(74) Vertreter: Müller - Hoffmann & Partner

(56) Entgegenhaltungen:
- DE-A- 3 118 052
- DE-U- 1 959 286
- GB-A- 2 280 950

## Beschreibung

Die Erfindung betrifft gemäß dem Oberbegriff von Patentanspruch 1 eine Heizungsanordnung mit einem Einbaukasten für einen Wärmetauscher.

Wärmetauscher sind z. B. Bestandteil von gasbetriebenen Heizungen, die zur Beheizung von Wohnwagen verwendet werden. Die Heizungen, im wesentlichen bestehend aus einem Brenner und einem Abgaswärmetauscher, werden dabei nicht zuletzt aus optischen Gründen in einen Schrank eingebaut, so daß die vom Wärmetauscher an die Umgebungsluft abgegebene Wärme vorwiegend über die Vorderseite des Schrankes, z. B. über ein Lamellengitter, entweichen muß. Damit der die Heizung aufnehmende Schrank nicht übermäßig stark erhitzt wird, wird der Wärmetauscher in einen sogenannten Einbaukasten eingesetzt, der die vom Wärmetauscher abgegebene Konvektionswärme in den Wohnraum lenkt und weiterhin Wärmestrahlung in den Wohnwagenraum reflektiert. Darüber hinaus haben derartige Einbaukästen die Aufgabe, die Verkleidung der Heizung zu fixieren sowie zusätzliche Geräte, wie z. B. eine Elektrozusatzheizung oder ein Gebläse zur Verteilung eines Warmluftstroms im Wohnwagenraum, zu tragen. Der Einbaukasten dient somit einerseits als Wärmeschutz für den Schrank, andererseits als Montage- und Befestigungskasten für die notwendigen Aggregate.

Eine derartige bekannte Anordnung zeigt Figur 3.

Die in Figur 3 dargestellte, gasbetriebene Wohnwagenheizung besteht im wesentlichen aus einer Brennereinheit 1 zur Erzeugung einer Gasflamme und einem Abgaswärmetauscher 2 zum Aufnehmen und Ableiten des heißen Abgases sowie zum Abführen der Abgaswärme an die Umgebungsluft. Das abgekühlte Abgas wird schließlich über ein Abgasrohr 3 nach draußen geleitet. Der Abgaswärmetauscher 2 ist in einem Einbaukasten angeordnet, der aus einem äußeren Einbaukasten 4 und einem inneren Einbaukasten 5 zusammengesetzt ist.

Der äußere Einbaukasten 4 und der innere Einbaukasten 5 bestehen aus Aluminiumblech und werden durch nicht dargestellte Schrauben, Laschen und zugehörige Ausnehmungen zusammengehalten. Der äußere Einbaukasten 4 umschließt den Wärmetauscher nahezu vollständig, so daß lediglich die Vorderseite frei bleiben kann, an der ein nicht dargestelltes Lamellengitter an Verkleidungsfedern 6 bzw. Verkleidungshaken 7 eingehängt werden kann.

Der äußere Einbaukasten 4 wird in einen entsprechenden, nicht dargestellten Ausschnitt eines als Einbauraum bezeichneten Schranks eingebaut. Zwischen dem Innenraum des äußeren Einbaukastens 4 und dem Einbauraum ist lediglich eine minimale Belüftung über einen im Bodenbereich vorgesehenen Spalt 8 möglich. In der Rückwand des äußeren Einbaukastens 4 sind weiterhin Durchbrüche 9 für das Abgasrohr 3 sowie in dem inneren Einbaukasten 5 und dem äußeren Einbaukasten 4 ein Durchbruch 10 für ein nicht dargestelltes Zusatzgebläse vorgesehen. Je nach Bedarf kann der Einbauer die Abdeckbleche der vorgesehenen Durchbrüche 9, 10 an der benötigten Stelle ausklinken, so daß der Wärmetauscher sowohl rechts- als auch linksseitig eingebaut werden kann.

Nur durch die Kombination der beiden Einbaukästen 4, 5 war es bis heute möglich, den Einbauraum und darin befindliche Bauteile, wie z. B. die sich hinter dem Durchbruch 10 befindende Elektronik des Gebläses, vor zu hohen Temperaturen zu schützen. Dabei hat der innere Einbaukasten 5 die Aufgabe, die am Abgaswärmetauscher 2 aufsteigende Konvektionswärme zum nicht dargestellten Lamellengitter an der Vorderseite zu lenken. Ein zwischen dem inneren Einbaukasten 5 und dem äußeren Einbaukasten 4 ausgebildeter Luftspalt 11 dient zur Isolation.

Beim Betrieb der Heizung ohne den inneren Einbaukasten 5 hat sich herausgestellt, daß die an den Rippen des Abgaswärmetauschers 2 erwärmte Konvektionsströmung auf ein Deckelblech 12 des äußeren Einbaukastens 4 prallt, wodurch dort ein Wärmestau entsteht, der wiederum zu einem überhöhten Wärmeeintrag in den darüber- bzw. dahinterliegenden Einbauraum führt.

Aus der DE 1 959 286 U ist ein Einbaurahmen mit einer Stahlblechverkleidung für ein Heizregister bekannt. Die Stahlblechverkleidung weist eine Rückwand und zwei Seitenwände auf, sowie an ihrer Oberseite ein schräg zu einer Horizontalebene stehendes Luftführungsblech. Die Stahlblechverkleidung ist in einer Hauswand fest eingebaut und außenwandseitig isoliert.

In der GB-A-2 280 950 wird ein Nachtspeicherofen gezeigt, der mit seinem Gehäuse in einem Einbauraum eingebaut ist. Die von unten zugeführte Luft durchströmt nicht nur den Nachtspeicherofen selbst, sondern auch den Einbauraum. Dabei wird Luft auch an einer Rückseite des Nachtspeicherofens vorbei geführt. An der Oberseite des Nachtspeicherofens ist eine schräg verlaufende Leiteinrichtung vorgesehen, die die Luftströme nach vorne leitet.

In der DE 19 59 286 U wird ein Einbaufertigelement mit einer Stahlblechverkleidung für ein Heizregister beschrieben.

Der Erfindung liegt die Aufgabe zugrunde, eine Heizungsanordnung mit einem Einbaukasten für einen Wärmetauscher anzugeben, bei der ein ausreichender Wärmeschutz für den den Einbaukasten umgebenden Einbauraum gewährleistet ist, bei der aber der Herstellungs- und Montageaufwand für den Einbaukasten gegenüber dem bekannten Einbaukasten deutlich reduziert ist.

Erfindungsgemäß wird die Aufgabe durch eine Heizungsanordnung mit den Merkmalen von Patentanspruch 1 gelöst. Vorteilhafte Weiterentwicklungen der Erfindung sind den abhängigen Ansprüchen zu entnehmen.

Eine erfindungsgemäße Heizungsanordnung weist einen Einbaukasten auf, der aus einer Rückwand und zwei sich an der Rückwand anschließenden Seitenwänden sowie einem sich oberhalb der Rückwand und der Seitenwände an schließenden Deckelblech besteht, das sich im wesentlichen schräg zu einer Horizontalebene erstreckt, wobei eine zur Vorderseite gerichtete Vorderkante des Deckelblechs auf höherem Niveau liegt, als eine den Übergang zwischen dem Deckelblech und der Rückwand definierenden Rückkante. Der Einbaukasten ist in einen Einbauraum eingebaut, wobei oberhalb der Vorderkante des Dekkelblechs ein Belüftungsspalt zwischen dem Deckelblech und dem Einbauraum freigelassen wird. Die unter dem Deckelblech an der Vorderkante abströmende Warmluft bewirkt eine Injektorwirkung, wodurch warme Luft aus dem Einbauraum durch den Belüftungsspalt mitgerissen wird. Eine verbesserte Kühlung des Einbauraums ist das Ergebnis.

Durch das schräg stehende, nach vorne, also in Richtung der meist nur durch ein Lamellengitter abgedeckten Vorderseite ansteigende Deckelblech ist es möglich, die vom Wärmetauscher aufsteigende Warmluftströmung in Richtung der Vorderseite umzulenken, ohne daß es am Deckelblech zu einem Wärmestau und einer damit verbundenen übermäßigen Erwärmung des sich oberhalb des Deckelblechs anschließenden Einbauraums kommt. Der Einbaukasten besteht lediglich aus einem einzigen, nämlich nur noch einem "äußeren" Einbaukasten. Der beim Stand der Technik erforderliche innere Einbaukasten wird damit nicht mehr benötigt. Der Einbaukasten läßt sich wesentlich günstiger herstellen und in deutlich kürzerer Zeit montieren. Aufgrund des fehlenden inneren Einbaukastens wird zudem Gewicht gespart, was sich auch auf den Transportenergieverbrauch bei Wohnwagen oder Wohnmobilen positiv auswirkt.

Bei einer besonders vorteilhaften Ausführungsform der Erfindung steht die Vorderkante des Deckelblechs noch vor Vorderkanten der Seitenwände hervor. Dadurch wird die Injektorwirkung verstärkt.

Eine weitere vorteilhafte Ausgestaltung der Erfindung ist dadurch gekennzeichnet, daß direkt unterhalb der Rückkante in der Rückwand eine Öffnung zum Anschluß eines Gebläses vorgesehen ist. Das Gebläse kann dann warme Luft aus dem Einbaukasten wie auch aus dem Einbauraum absaugen und in ein Rohrsystem zur Beheizung des Wohnwagens einspeisen. Es hat sich herausgestellt, daß die Anordnung des Gebläses direkt unterhalb der Rückkante optimal für eine gute Wärmeausnutzung und die Vermeidung von Wärmestauungen ist.

Diese und weitere Vorteile und Merkmale der Erfindung werden nachfolgend anhand eines Beispiels unter Zuhilfenahme der begleitenden Figuren näher erläutert. Es zeigen:
- **Fig. 1**: eine Perspektivdarstellung eines Einbaukastens für eine erfindungsgemäße Heizungsanordnung;
- **Fig. 2**: den Einbaukasten im Einbauzustand in einem Einbauraum;
- **Fig. 3**: die erfindungsgemäße Heizungsanordnung mit einem bekannten Einbaukasten und einer Gasheizung; und
- **Fig. 4**: ein Detail einer anderen Ausführungsform der erfindungsgemäßen Heizungsanordnung.

Figur 1 zeigt isoliert einen erfindungsgemäßen Einbaukasten 20. Der Einbaukasten 20 besteht aus einer Rückwand 21 und zwei sich an der Rückwand 21 anschließenden und sich zur Vorderseite des Einbaukastens 20 erstreckenden Seitenwänden 22. Oberhalb der Rückwand 21 und der Seitenwände 22 schließt sich ein Deckelblech 23 an. Wie in Fig. 1 erkennbar, weist das Deckelblech 23 gegenüber einer Horizontalen eine Neigung auf, wobei eine Vorderkante 24 auf höherem Niveau liegt als eine den Übergang zwischen dem Deckelblech 23 und der Rückwand 21 definierenden Rückkante 25. Das Deckelblech 23 weist weiterhin eine Knickkante 26 auf, die das Deckelblech 23 in einen schräg stehenden hinteren Teil 27 und einen im wesentlichen horizontal stehenden Vorderteil 28 aufteilt. Das horizontal stehende Vorderteil 28 erstreckt sich - wie in Fig. 1 erkennbar - vor den Seitenwänden 22 in Form einer vergleichsweise schmalen Führungslippe. Der wesentliche Teil des Deckelblechs 23 ist der schräg stehende hintere Teil 27, so daß insgesamt von einem im wesentlichen schräg stehenden Deckelblech 23 gesprochen werden kann.

Der Einbaukasten 20 wird vorzugsweise aus Aluminium- oder Stahlblech bzw. Kunststoff hergestellt. Bei der in Figur 1 gezeigten Ausführungsform des Einbaukastens 20 ist es möglich, den gesamten Einbaukasten 20 aus einem einzigen Blech durch geeignetes Ausschneiden und Umformen herzustellen. Zur Erhöhung der Festigkeit muß lediglich eine sich vom Deckelblech 23 erstreckende Lasche 29 jeweils an einer der Seitenwände 22 befestigt werden.

Im unteren Teil der Seitenwände 22 ist jeweils eine Belüftungsöffnung 30 ausgebildet. Weiterhin weist die Rückwand 21 eine großflächige Belüftungsöffnung 31 auf. Die Ränder der Belüftungsöffnungen 30, 31 sind nach außen gewölbt. Die dadurch erreichte Düsenform erhöht die Stabilität der ansonsten flexiblen Blechtafel. Der Zweck der Belüftungsöffnungen 30, 31 wird weiter unten erläutert.

In der Rückwand 21 ist zudem eine Öffnung 32 zum Anschluß eines nicht dargestellten Gebläses vorgesehen.

An den Seitenwänden 22 sind als Befestigungsmittel dienende Laschen 33 angebracht, mit denen der Einbaukasten 20 an einem Schrank befestigt werden kann. Der eingebaute Zustand des erfindungsgemäßen Einbaukastens 20 in einem als Einbauraum dienenden Schrank wird in Fig. 2 gezeigt. Von dem Schrank ist lediglich eine Vorderwand 34 dargestellt, wobei davon auszugehen ist, daß der Schrank ansonsten ein weitgehend geschlossenes Gebilde ist.

Die zur Befestigung des Einbaukastens 20 dienenden Laschen 33 liegen auf der Vorderseite der Vorderwand 34 auf und sind dort festgeschraubt. Über dem Deckelblech 23, insbesondere zwischen dem Vorderteil 28 und der Vorderwand 34 des Schranks ist ein Belüftungsspalt 35 ausgebildet.

Die von dem nicht dargestellten Abgaswärmetauscher erwärmte Luft strömt nach oben und trifft auf die Unterseite des Deckelblechs 23, von wo aus sie weiter nach oben, jedoch gleichzeitig nach vorne zur offenen Vorderseite geleitet wird. Dadurch wird wirksam ein Wärmestau unter dem Deckelblech 23 und damit eine Überhitzung des hinter dem Deckelblech 23 liegenden Einbauraums vermieden. Die warme Luft strömt schließlich unter dem Vorderteil 28 des Dekkelblechs 23 hervor und reißt aufgrund einer Injektorwirkung warme Luft aus dem hinter der Vorderwand 34 liegenden Einbauraum über den Belüftungsspalt 35 mit. Zur Verbesserung dieser Strömungswirkung sind im Einbaukasten 20 die Belüftungsöffnungen 30 und 31 vorgesehen, über die relativ kühle Luft aus der Umgebung durch den Einbaukasten 20 in den Einbauraum nachströmen kann.

Wie bereits erwähnt, kann an der Öffnung 32 ein Gebläse befestigt werden, das auf der Rückseite des Einbaukastens 20, also im Einbauraum angeordnet wird. Der Rand der Öffnung 32 ist dazu nach außen gewölbt, um eine Düsenform zu erreichen, damit der Einlauf zum Gebläse abgedichtet werden kann. Das Gebläse saugt über die Öffnung 32 warme Luft vom Wäremetauscher ab und mischt sie mit aus dem Einbauraum angesaugter, ebenfalls erwärmter Luft. Die durch das Gebläse erzeugte Luftströmung wird über ein Rohrsystem an die gewünschte Stelle im Wohnwagen geführt. Auch in diesem Fall ist es erforderlich, daß Frischluft ungehindert über die Belüftungsöffnungen 30, 31 in den Einbauraum nachströmen kann.

Es hat sich herausgestellt, daß für eine in allen Betriebsarten optimale, d. h. möglichst niedrige Raumtemperatur im Einbauraum die Position des Gebläses von entscheidender Bedeutung ist. Als optimal hat sich eine Anordnung erwiesen, bei der der an der Öffnung 32 befindliche Gebläse-Einlauf exakt mittig zu den Seitenwänden 22 und direkt unterhalb der Rückkante 25 liegt.

Wird bei einer anderen Ausführungsform der Erfindung das Gebläse, also auch die Öffnung 32 z. B. weiter nach oben verschoben, muß in das schräge Deckelblech 23 ein zusätzlicher Einlauftunnel integriert werden. In diesem Fall wird auch Warmluft angesaugt, die vom Deckelblech 23 über das Vorderteil 28 nach vorne abgeleitet werden sollte. Dadurch erhöht sich die Temperatur im Einbauraum, und der Herstellungsaufwand für den Einbaukasten 20 ist deutlich höher. Ist dagegen das Gebläse tiefer als bei der gezeigten Ausführungsform montiert, hat die vom Gebläse eingesaugte Luft noch nicht die erforderliche Wärme erreicht, da sie erst über eine kurze Strecke über den Abgaswärmetauscher geführt worden ist.

Das bereits in Zusammenhang mit dem bekannten Einbaukasten beschriebene und in Fig. 3 gezeigte Abgasrohr 3, das zur Abführung des bereits abgekühlten Abgases aus dem Wärmetauscher 2 dient, kann bei dem erfindungsgemäßen Einbaukasten sehr einfach durch die großzügige Belüftungsöffnung 31 oder die entsprechend groß zu dimensionierenden Belüftungsöffnungen 30 und den dahinter liegenden Einbauraum zur Außenwand des Wohnwagens geführt werden. Außerdem ist ein Links- oder Rechtseinbau der Heizung unproblematisch und ohne Aufwand zu bewerkstelligen.

An der Rückwand 21 sind unterhalb der Öffnung 32 für das Gebläse Befestigungsmöglichkeiten 36 vorgesehen, an denen z. B. eine elektrische Zusatzheizung befestigt werden kann, die den Luftstrom zusätzlich zum Abgaswärmetauscher erwärmt.

Fig. 4 zeigt eine Auschnittsvergrößerung eines Teils von Fig. 2, allerdings bei einer modifizierten Ausführungsform der Erfindung.

Die in Fig. 4 gezeigte Ausführungsform unterscheidet sich von der in Fig. 2 gezeigten Ausführungsform der erfindungsgemäßen Heizungsanordnung dadurch, dass eine Ecke des Vorderteils 28 des Deckelblechs 23 - ähnlich einem "Eselsohr" - schräg nach untern abgeknickt ist, wodurch ein Strömungsflügel 40 gebildet wird. Auf der in Fig. 4 nicht dargestellten anderen Seite des Vorderteils 28 ist ebenfalls ein Teil in symmetrischer Weise abgeknickt. Mit den beiden Strömungsflügeln 40 ist es möglich, den von unten nach oben strömenden Warmluftstrom zur Mitte des Einbaukastens 20 hinzuleiten, wodurch eine gewisse Konzentration des Warmluftstroms auftritt. Dadurch, dass der Warmluftstrom im Bereich der Strömungsflügel 40 nicht ungehindert ausströmen kann, sondern zur Mitte des Einbaukastens 20 hin ausweichen muss, erhöht sich die Strömungsgeschwindigkeit in der Mitte. Eine verbesserte Injektorwirkung und damit nachfolgend eine stärkere Kühlung des Einbauraums hinter dem Einbaukasten 20 und der Vorderwand 34 ist die Folge.
¹ "Dem" has been assumed a misprint for "den" (Tr.).

## Patentansprüche

1. Heizungsanordnung mit einem Einbaukasten (20) für einen Wärmetauscher, wobei der Einbaukasten (20)
- eine Rückwand (21);
- zwei sich an der Rückwand (21) anschließende und zu einer Vorderseite erstreckende Seitenwände (22); und
- ein sich oberhalb der Rückwand (21) und der Seitenwände (22) anschlie-ßendes, sich im wesentlichen schräg zu einer Horizontalebene erstreckendes Deckelblech (23);
aufweist, wobei
- eine zur Vorderseite gerichtete Vorderkante (24) des Deckelblechs (23) auf höherem Niveau liegt als eine den Übergang zwischen dem Deckelblech (23) und der Rückwand (21) definierende Rückkante (25);
- der Einbaukasten (20) in einen Einbauraum (34) hineinragend angeordnet ist; und wobei
- oberhalb der Vorderkante (24) des Deckelblechs (23) ein Belüftungsspalt (35) zwischen dem Deckelblech (23) und einer Wandung des Einbauraums (34) ausgebildet ist;
**dadurch gekennzeichnet, dass** in der Rückwand (21) wenigstens eine Belüftungsöffnung (31) und/oder in den Seitenwänden (22) Belüftungsöffnungen (30) zum Belüften des Einbauraums (34) vorgesehen sind.

2. Heizungsanordnung nach Anspruch 1, **dadurch gekennzeichnet, dass** Befestigungsmittel (33) zum Befestigen des Einbaukastens (20) in dem Einbauraum (34) vorgesehen sind.

3. Heizungsanordnung nach Anspruch 1 oder 2, **dadurch gekennzeichnet, dass** das Deckelblech (23) mit der Rückwand (21) und den Seitenwänden (22) stoffschlüssig und/oder einstückig verbunden ist.

4. Heizungsanordnung nach einem der Ansprüche 1 bis 3, **dadurch gekennzeichnet, dass** die Vorderkante (24) des Deckelblechs (23) vor Vorderkanten der Seitenwände (22) vorsteht.

5. Heizungsanordnung nach einem der Ansprüche 1 bis 4, **dadurch gekennzeichnet, dass** das Deckelblech (23) eine Knickkante (26) aufweist, die das Dekkelblech (23) in einen schräg stehenden hinteren Teil (27) und einen im wesentlichen horizontal stehenden Vorderteil (28) aufteilt.

6. Heizungsanordnung nach einem der Ansprüche 1 bis 5, **dadurch gekennzeichnet, dass** direkt unterhalb der Rückkante (25) in der Rückwand (21) eine Öffnung (32) zum Anschluß eines Gebläses vorgesehen ist.

7. Heizungsanordnung nach einem der Ansprüche 1 bis 6, **dadurch gekennzeichnet, dass** an der Rückwand (21) oder an den Seitenwänden (22) Befestigungsmöglichkeiten (36) für andere Aggregate als dem Wärmetauscher vorgesehen sind.

8. Heizungsanordnung nach einem der Ansprüche 1 bis 6, **dadurch gekennzeichnet, dass** der Wärmetauscher ein Abgaswärmetauscher (2) ist und an ein Abgasrohr (3) anschließbar ist, das durch die Belüftungsöffnung (31) in der Rückwand (21) oder durch eine der Belüftungsöffnungen (30) in den Seitenwänden (22) geführt wird.

9. Heizungsanordnung nach einem der Ansprüche 1 bis 8, **dadurch gekennzeichnet, dass** der in den Einbauraum (34) hineinragende Teil des Einbaukastens (20) wenigstens teilweise von Luft umgeben ist.

10. Heizungsanordnung nach einem der Ansprüche 1 bis 9, **dadurch gekennzeichnet, dass** der Belüftungsspalt (35) derart ausgebildet ist, dass unter der Vorderkante (24) hervorströmende Warmluft aufgrund einer Injektorwirkung Luft durch den Belüftungsspalt (35) aus dem Einbauraum (34) mitreißt.

## Claims

1. Heating assembly with a mounting case (20) for a heat exchanger, where the mounting case (20) has
- a rear panel (21);
- two side panels (22) attached to the rear panel (21) and extending to a front panel; and
- a cover plate (23) attached above the rear panel (21) and side panels (22) and extending essentially at an angle to the horizontal;
where
- a forward-pointing front edge (24) of the cover plate (23) is at a higher level than a rear edge (25) defining the transition between cover plate (23) and rear panel (21);
- the mounting case (20) is positioned projecting into a mounting space (34);
and where
- above the front edge (24) of the cover plate (23) there is a ventilation gap (35) between the cover plate (23) and one wall of the mounting space (34);
**characterised in that** at least one ventilation hole (31) in the rear panel (21) and/or ventilation holes (30) in the side panels (22) is/are provided for ventilating the mounting space (34).

2. Heating assembly according to Claim 1, **characterised in that** fixing means (33) are provided for fixing the mounting case (20) in the mounting space (34).

3. Heating assembly according to Claim 1 or 2, **characterised in that** the cover plate (23) is seamlessly attached to and/or integral with the rear panel (21) and side panels (22).

4. Heating assembly according to one of Claims 1 to 3, **characterised in that** the front edge (24) of the cover plate (23) projects beyond the front edges of the side panels (22).

5. Heating assembly according to one of Claims 1 to 4, **characterised in that** the cover plate (23) has a break edge (26) which divides the cover plate (23) into an inclined rear section (27) and an essentially horizontal front section (28).

6. Heating assembly according to one of Claims 1 to 5, **characterised in that** an opening (32) is provided in the rear panel (21) directly beneath the rear edge (25) for attaching a fan.

7. Heating assembly according to one of Claims 1 to 6, **characterised in that** fixing means (36) are provided on the rear panel (21) or side panels (22) for attaching assemblies other than the heat exchanger.¹

8. Heating assembly according to one of Claims 1 to 6, **characterised in that** the heat exchanger is an exhaust-gas heat exchanger (2) and can be connected to a flue-gas pipe (3) routed through the ventilation hole (31) in the rear panel (21) or through one of the ventilation holes (30) in the side panels (22).

9. Heating assembly according to one of Claims 1 to 8, **characterised in that** the section of the mounting case (20) projecting into the mounting space (34) is at least partly surrounded by air.

10. Heating assembly according to one of Claims 1 to 9, **characterised in that** the ventilation gap (35) is made in such a way that an injector effect causes warm air emerging below the front edge (24) to take air from the mounting space (34) with it through the ventilation gap (35).

## Revendications

1. Appareil de chauffage avec un caisson de montage (20) pour un échangeur de chaleur, étant précisé que le caisson de montage (20) comporte
- une paroi arrière (21) ;
- deux parois latérales (22) qui font suite à la paroi arrière (21) et qui s'étendent vers un côté avant ; et
- une tôle de recouvrement (23) qui s'étend au-dessus de la paroi arrière (21) et des parois latérales (22), à la suite de celles-ci, et qui est globalement inclinée par rapport à un plan horizontal ;
étant précisé
- qu'un bord avant (24), dirigé vers le côté avant, de la tôle de recouvrement (23) se trouve à un niveau supérieur par rapport à un bord arrière (25) qui définit la transition entre la tôle de recouvrement (23) et la paroi arrière (21);
- et que le caisson de montage (20) est disposé de manière à entrer dans un espace de montage (34) ;
et étant précisé
- qu'au-dessus du bord avant (24) de la tôle de recouvrement (23), une fente d'aération (35) est formée entre la tôle de recouvrement (23) et une paroi de l'espace de montage (34) ;
**caractérisé en ce qu'**il est prévu dans la paroi arrière (21) au moins une ouverture d'aération (31) et/ou dans les parois latérales (22) des ouvertures d'aération (30) pour l'aération de l'espace de montage (34).

2. Appareil de chauffage selon la revendication 1, **caractérisé en ce que** des moyens de fixation (33) sont prévus pour la fixation du caisson de montage (20) dans l'espace de montage (34).

3. Appareil de chauffage selon la revendication 1 ou 2, **caractérisé en ce que** la tôle de recouvrement (23) est venue de matière et/ou reliée d'une seule pièce à la paroi arrière (21) et aux parois latérales (22).

4. Appareil de chauffage selon l'une des revendications 1 à 3, **caractérisé en ce que** le bord avant (24) de la tôle de recouvrement (23) dépasse de bords avant des parois latérales (22).

5. Appareil de chauffage selon l'une des revendications 1 à 4, **caractérisé en ce que** la tôle de recouvrement (23) présente un bord de pliage (26) qui la divise en une partie arrière inclinée (27) et une partie avant sensiblement horizontale (28).

6. Appareil de chauffage selon l'une des revendications 1 à 5, **caractérisé en ce qu'**une ouverture (32) pour le raccordement d'un ventilateur est prévue dans la paroi arrière (21) directement sous le bord arrière (25).

7. Appareil de chauffage selon l'une des revendications 1 à 6, **caractérisé en ce qu'**il est prévu sur la paroi arrière (21) ou sur les parois latérales (22) des possibilités de fixation (36) pour des unités autres que l'échangeur de chaleur.

8. Appareil de chauffage selon l'une des revendications 1 à 6, **caractérisé en ce que** l'échangeur de chaleur est un échangeur de chaleur de gaz brûlés (2) et est apte à être raccordé à un tuyau d'échappement (3) qui passe dans l'ouverture d'aération (31) de la paroi arrière (21) ou dans l'une des ouvertures d'aération (30) des parois latérales (22).

9. Appareil de chauffage selon l'une des revendications 1 à 8, **caractérisé en ce que** la partie du caisson de montage (20) qui entre dans l'espace de montage (34) est au moins partiellement entourée d'air.

10. Appareil de chauffage selon l'une des revendications 1 à 9, **caractérisé en ce que** la fente d'aération (35) est conçue pour que l'air chaud qui passe sous le bord avant (24) entraîne avec lui de l'air hors de l'espace de montage (34), par la fente d'aération (35), grâce à un effet d'injecteur.
